# EUROPÄISCHE PATENTSCHRIFT

(11) **EP 2 565 339 B1**
(45) Veröffentlichungstag und Bekanntmachung des Hinweises auf die Patenterteilung: **01.10.2014**
(21) Anmeldenummer: 11192981.6
(22) Anmeldetag: 12.12.2011
(51) Int. Cl.: B28B 23/00, E04C 2/54

(54) **Lichtdurchlässiger Verbundkörper sowie Verfahren zu dessen Herstellung**
Translucent composite element and method for its manufacture
Corps composite translucide et son procédé de fabrication

(30) Priorität: 29.08.2011 DE 102011081744
(43) Veröffentlichungstag der Anmeldung: 06.03.2013
(73) Patentinhaber: LCT GesmbH Light & Concrete Technology, 8181 St. Ruprecht an der Raab (AT)
(72) Erfinder: Fischer, Oliver, 6850 Dornbirn (AT); Huber, Herbert, 6850 Dornbirn (AT)
(74) Vertreter: Bettinger Schneider Schramm

(56) Entgegenhaltungen:
- EP-A2- 1 970 179
- WO-A2-2009/007765
- DE-A1-102007 031 935
- FR-A1- 2 294 835
- FR-A1- 2 932 206
- GB-A- 1 218 789
- US-A1- 2007 251 166

## Beschreibung

### Gebiet der Erfindung

Die Erfindung betrifft einen lichtdurchlässigen Verbundkörper, sowie Verfahren zur Herstellung eines lichtdurchlässigen Verbundkörpers.

### Hintergrund der Erfindung und Stand der Technik

Lichtleitende Bauteile bzw. lichtdurchlässige Verbundkörper sind aus dem Stand der Technik bekannt. So ist beispielsweise aus der DE 10 2007 013 199 A1 ein lichtdurchlässiges Bauelement aus einem Mehrschicht-Verbund-Bauelement bekannt, welches für Fassaden und andere Bauwerke, insbesondere im Außenbereich eingesetzt werden kann. Das Mehrschicht-Verbund-Bauelement weist vorwiegend eine aus Beton gebundene Werkstoffstruktur mit lichtleitenden Körpern auf, welche bei der Herstellung des Bauelementes in einer vorwiegend parallelen Anordnung zueinander im Inneren des Bauelementes angeordnet sind und das Bauelement zumindest teilweise lichtdurchlässig ausbilden. Das Mehrschicht-Verbund-Bauelement weist mehrere Schichten aus Beton und Dämmmaterial auf, welche von einem Lichtleitkörper durchsetzt sind, wobei die Lichtleitkörper bei der Herstellung des Mehrschicht-Verbund-Bauelementes in einer Gießform gelagert werden.

Nachteilig hierbei ist allerdings, dass stets mehrere Schichten mit Aufnahmen für die Lichtleitkörper benötigt werden, sodass das gesamte Mehrschicht-Verbund-Bauelement in seiner Herstellung relativ arbeits- und kostenintensiv ist.

Aus der DE 93 10 500 U1 ist ein lichtdurchlässiges Bauelement bekannt geworden, bei dem Lichtleiterkabel in ein Bauelement aus Beton oder aus Beton und mindestens einem weiteren Material eingegossen werden. Die Lichtleiterkabel bestehen in der Regel aus mehreren lichtleitenden Glasfaser-Bündeln, die von einer lichtundurchdringlichen, isolierenden Umhüllung umgeben sind. Solche Lichtleiterkabel sind relativ biegeschlaff und sind deshalb nicht geeignet, ohne weitere Vorkehrungen in ein Bauelement eingebracht bzw. eingegossen zu werden. So können etwa bei einem Eingießvorgang Teile der Lichtleiterkabel verbogen oder sogar abgeschert werden. Ferner ist eine zusätzliche Festigkeit für dieses Betonelement durch die biegeschlaffen Lichtleiterkabel nicht gewährleistet.

Aus der WO 2009/007765 A2 ist ein lichtdurchlässiger Verbundkörper bekannt, der einen Lichtleitkörper umfasst. Der Lichtleitkörper umfasst eine im Wesentlichen flächig ausgestaltete Basisplatte mit einer Oberseite und einer Unterseite. An der Oberseite ist eine Anzahl von Lichtleitstiften im Wesentlichen senkrecht angeordnet. Zumindest einige der Lichtleitstifte weisen an dem der Basisplatte abgewandten Ende einen axialen Überstand auf, welche als zylinderförmige Bolzen ausgestaltet sind.

Aus der US 2007/0251166 A1 ist ein Polymerpanel bekannt. Das Polymerpanel umfasst eine obere Platte und eine untere Platte. Zwischen der oberen Platte und der unteren Platte sind Rippen bzw. Lamellen angeordnet, die mit der oberen Platte und der unteren Platte verbunden sind. Das Polymerpanel ist Licht durchlässig ausgestaltet.

### Aufgabe der Erfindung

Der Erfindung liegt daher die Aufgabe zugrunde, einen lichtdurchlässigen Verbundkörper sowie ein Verfahren zu dessen Herstellung bereitzustellen, welche die Anwendungsmöglichkeiten des lichtdurchlässigen Verbundkörpers erweitern und gleichzeitig die Wärmedämmeigenschaften des lichtdurchlässigen Verbundkörpers verbessern.

### Erfindungsgemäße Lösung

Diese Aufgabe wird erfindungsgemäß durch einen lichtdurchlässigen Verbundkörper sowie ein Verfahren zur Herstellung eines lichtdurchlässigen Verbundkörpers nach den unabhängigen Ansprüchen gelöst. Vorteilhafte Ausgestaltungen und Weiterbildungen der Erfindung sind in den jeweiligen abhängigen Ansprüchen angegeben.

Bereitgestellt wird demnach ein lichtdurchlässiger Verbundkörper, umfassend einen Lichtleitkörper und eine erste Abdeckplatte, wobei
- der Lichtleitkörper eine im Wesentlichen flächig ausgestaltete Basisplatte mit einer Oberseite und einer Unterseite umfasst, wobei an der Oberseite eine Anzahl von Lichtleitstiften im Wesentlichen senkrecht zur Basisplatte angeordnet sind, wobei zumindest einige der Lichtleitstifte an dem der Basisplatte abgewandten Ende einen axialen Überstand aufweisen, welcher vorzugsweise als zylinderformiger Bolzen ausgestaltet ist,
- die erste Abdeckplatte eine Anzahl von mit den axialen Überständen korrespondierenden Durchbrüchen aufweist,
- die erste Abdeckplatte an den der Basisplatte abgewandten Enden der Lichtleitstifte aufgesetzt ist, sodass die axialen Überstände jeweils im Wesentlichen formschlüssig und/oder kraftschlüssig mit dem korrespondierenden Durchbruch verbunden sind, und
- an der Unterseite der Basisplatte eine zweite Abdeckplatte angeordnet ist, wobei die zweite Abdeckplatte eine Anzahl von Durchbrüchen aufweist, welche im Wesentlichen konzentrisch zu den Lichtleitstiften angeordnet sind.

Die Basisplatte kann auf der Oberseite eine Anzahl von Zapfen aufweisen, wobei die Lichtleitstifte an dem der Basisplatte zugewandten Ende ein Sackloch aufweisen, welche jeweils einen Zapfen aufnehmen, und wobei die Zapfen im Wesentlichen formschlüssig und/oder kraftschlüssig mit dem Sackloch des jeweiligen Lichtleitstiftes verbunden sind.

Die Unterseite der Basisplatte kann im Wesentlichen symmetrisch zur Oberseite der Basisplatte ausgestaltet sein, wobei an der Unterseite eine Anzahl von Lichtleitstiften vorgesehen sind, welche im Wesentlichen wie die Lichtleitstifte an der Oberseite entsprechend an der Unterseite angeordnet sind.

Die Durchbrüche der zweiten Abdeckplatte können mit den axialen Überständen der an der Unterseite angeordneten Lichtleitstiften korrespondieren, und die zweite Abdeckplatte kann an den der Basisplatte abgewandten Enden der Lichtleitstifte aufgesetzt sein, sodass die axialen Überstände jeweils im Wesentlichen formschlüssig und/oder kraftschlüssig mit dem korrespondierenden Durchbruch verbunden sind.

Die erste Abdeckplatte und/oder die zweite Abdeckplatte können lösbar auf die Lichtleitstifte aufgesetzt sein.

Auf den der Basisplatte zugewandten Seiten der ersten Abdeckplatte und / oder der zweiten Abdeckplatte kann zumindest im Bereich der Durchbrüche eine Abdichtung aufgebracht sein.

An zumindest einigen der Lichtleitstifte kann im Bereich des axialen Überstandes ein Dichtungselement und / oder ein Sicherungsring angeordnet sein.

An den der Basisplatte zugewandten Seiten der ersten Abdeckplatte und / oder der zweiten Abdeckplatte kann zumindest ein Befestigungsstift angeordnet sein, welcher in den Bereich zwischen Abdeckplatte und Basisplatte hineinragt.

Der Befestigungsstift kann Widerhakenelemente und /oder Bohrungen aufweisen.

Der durch die Abdeckplatten oder der durch eine Abdeckplatte und die Basisplatte gebildete Hohlraum kann zumindest teilweise mit einem Füllmaterial, vorzugsweise ein Dämmmaterial und oder Beton ausgefüllt sein. Wenn die Befestigungsstifte in das Dämmmaterial und/oder in den Beton hineinragen wird eine besonders stabile Befestigung der Abdeckplatten erreicht. Es können auch andere Füllmaterialien verwendet werden.

Die Lichtleitstifte und die Zapfen können ein lichtleitendes Material, vorzugsweise Polymethylmethacrylat (PMMA) oder Glas, aufweisen. Die Basisplatte kann zumindest im Bereich der Zapfen ein lichtleitendes Material aufweisen.

Bei dem Verbundkörper kann die Basisplatte eine Anzahl von Bohrungen aufweisen, welche die Basisplatte vorzugsweise vollständig durchdringen.

Bei dem Verbundkörper kann das Dichtungselement einen O-Ring umfassen. Der Sicherungsring kann einen Sprengring umfassen.

Bei dem Verbundkörper kann das Dichtungselement und / oder der Sicherungsring ein im Wesentlichen lichtdurchlässiges Material aufweisen. Damit wird weitestgehend verhindert, dass das Dichtungselement und / oder der Sicherungsring den ästhetischen Eindruck des Lichtleitkörpers und / oder des Verbundkörpers beeinträchtigen.

Bei dem Verbundkörper können die Lichtleitstifte zylinderförmig oder konisch ausgestaltet sein.

Bei dem Verbundkörper kann der axiale Überstand eine Kegelkuppe aufweist.

Bei dem Verbundkörper können die Durchbrüche der Abdeckplatten jeweils eine mit der Kegelkuppe korrespondierende Abschrägung aufweisen.

Ferner wird durch die Erfindung ein Verfahren zur Herstellung eines lichtdurchlässigen Verbundkörpers, insbesondere eines erfindungsgemäßen Verbundkörpers bereitgestellt, wobei
- an der Oberseite und / oder Unterseite einer im Wesentlichen flächig ausgestalteten Basisplatte eine Anzahl von Lichtleitstifte im Wesentlichen senkrecht zur Basisplatte angeordnet werden, wobei zumindest einige der Lichtleitstifte an dem der Basisplatte abgewandten Ende einen axialen Überstand aufweisen, welcher vorzugsweise als zylinderförmiger Bolzen ausgestaltet ist, und
- eine erste Abdeckplatte, welche eine Anzahl von mit den axialen Überständen korrespondierenden Durchbrüchen aufweist, an den der Basisplatte abgewandten Enden der Lichtleitstifte aufgesetzt wird, sodass die axialen Überstände jeweils im Wesentlichen formschlüssig und / oder kraftschlüssig mit dem korrespondierenden Durchbruch verbunden sind, wobei an der Unterseite der Basisplatte eine zweite Abdeckplatte angeordnet ist, wobei die zweite Abdeckplatte eine Anzahl von Durchbrücken aufweist, welche im Wesentlichen konzentrisch zu den Lichtleitstiften angeordnet sind.

Auf der Oberseite und / oder Unterseite der Basisplatte können eine Anzahl von Zapfen vorgesehen werden, wobei die Lichtleitstifte an dem der Basisplatte zugewandten Ende ein Sackloch aufweisen, welche jeweils einen Zapfen aufnehmen, und wobei die Zapfen im Wesentlichen formschlüssig und / oder kraftschlüssig mit dem Sackloch des jeweiligen Lichtleitstiftes verbunden werden.

Vor dem Aufsetzen der Abdeckplatte können auf der der Basisplatte zugewandten Seite der Abdeckplatte zumindest im Bereich der Durchbrüche Abdichtungen aufgebracht wird. In einer Ausgestaltung der Erfindung kann die Abdichtung flächig auf im Wesentlichen der gesamten Oberfläche aufgebracht werden.

An den axialen Überständen kann ein Dichtungselement und / oder ein Sicherungsring angeordnet werden.

Nach dem Aufsetzen der Abdeckplatten kann der durch die Abdeckplatten oder der durch eine Abdeckplatte und die Basisplatte gebildete Hohlraum mit einem Füllmaterial, vorzugsweise ein Dämmmaterial und / oder Beton, ausgefüllt werden. Es können auch andere geeignete Füllmaterialien vorgesehen werden.

### Kurzbeschreibung der Figuren

Weitere Einzelheiten und Merkmale der Erfindung sowie konkrete, insbesondere vorteilhafte Ausführungsbeispiele der Erfindung ergeben sich aus der nachfolgenden Beschreibung in Verbindung mit der Zeichnung. Es zeigt:
- Fig. 1a: einen erfindungsgemäßen lichtdurchlässigen Verbundkörper in einer Vorderansicht, welcher eine Anzahl von Aussparungen aufweist, durch welche Licht durch den Verbundkörper hindurchgeleitet werden kann;
- Fig. 1b: den in Fig. 1a gezeigten lichtdurchlässigen Verbundkörper mit einer alternativen Anordnung der Aussparungen;
- Fig. 2: ein erstes Ausführungsbeispiel eines erfindungsgemäßen lichtdurchlässigen Verbundkörpers in einer Schnittansicht;
- Fig. 3: ein zweites Ausführungsbeispiel eines erfindungsgemäßen lichtdurchlässigen Verbundkörpers in einer Schnittansicht;
- Fig. 4: ein weiteres Ausführungsbeispiel eines erfindungsgemäßen lichtdurchlässigen Verbundkörpers in einer Schnittansicht;
- Fig. 5: ein noch weiteres Beispiel eines erfindungsgemäßen lichtdurchlässigen Verbundkörpers in einer Schnittansicht;
- Fig. 6: ein bevorzugtes Ausführungsbeispiel eines erfindungsgemäßen lichtdurchlässigen Verbundkörpers in einer Schnittansicht;
- Fig. 7: eine Detailansicht A1 nach Fig. 6;
- Fig. 8a, 8b: erfindungsgemäße Ausgestaltungen eines Lichtleitstiftes des erfindungsgemäßen Lichtleitkörpers;
- Fig. 9: eine erfindungsgemäße Ausgestaltung eines Bolzen an einem erfindungsgemäßen Lichtleitstift sowie eine entsprechende Ausgestaltung einer Aussparung einer Abdeckplatte;
- Fig. 10: eine erfindungsgemäße Ausgestaltung einer Abdeckplatte eines lichtdurchlässigen Verbundkörpers;
- Fig. 11a, 11b: zwei alternative Ausgestaltungen eines erfindungsgemäßen Lichtleitstiftes des Lichtleitkörpers;
- Fig. 12: eine Ausgestaltung eines Zapfens der Basisplatte bzw. eines Bolzens eines Lichtleitstiftes mit einem daran angeordneten Dichtungselement; und
- Fig. 13: eine perspektivische Ansicht eines erfindungsgemäßen lichtdurchlässigen Verbundkörpers mit einem Lichtleitkörper und zwei daran angeordneten Abdeckplatten, welche jeweils auf den Bolzen der Lichtleitstifte aufgesteckt sind.

### Detaillierte Beschreibung der Erfindung

**Fig. 1a** zeigt einen erfindungsgemäßen lichtdurchlässigen Verbundkörper 1 in einer Ansicht von vorne bzw. in einer Draufsicht. Erkennbar ist hier eine vorderseitige Abdeckplatte 25, welche eine Anzahl von Aussparungen, Durchbrüche bzw. Bohrungen 26 aufweist. Die Bohrungen 26 durchdringen die vorderseitige Abdeckplatte 25 vollständig. Die Bohrungen 26 nehmen jeweils einen Bolzen eines Lichtleitstiftes eines erfindungsgemäßen Lichtleitkörpers (welcher in Fig. 1a nicht sichtbar ist) auf, indem die Abdeckplatte 25 auf die Bolzen 17 der Lichtleitstifte aufgedrückt wird. Die Bolzen 17, die Lichtleitstifte sowie die Basisplatte (welche in Fig. 1a nicht sichtbar ist) weisen im Wesentlichen ein lichtleitendes bzw. lichtdurchlässiges Material auf, sodass ein an dem Bolzen 17 einfallendes bzw. eingebrachtes Licht bis im Wesentlichen an die Rückseite des Verbundkörpers 1 bzw. von der Rückseite des Verbundkörpers 1 bis zu dem Bolzen 17 gelangen kann und dort austreten kann.

**Fig. 1b** zeigt eine weitere Ausgestaltung eines erfindungsgemäßen lichtdurchlässigen Verbundkörpers 1, wobei im Unterschied zu dem Ausführungsbeispiel nach Fig. 1a die Aussparungen bzw. Bohrungen 26 unterschiedlich angeordnet sind. Durch die Anordnung der Bohrungen 26 sowie die entsprechende Anordnung der Lichtleitstifte an der Basisplatte des Lichtleitkörpers können etwa besondere Muster, beispielsweise Ziffern oder Buchstaben gebildet werden.

Die in Fig. 1a und Fig. 1b gezeigte vorderseitige Abdeckplatte 25 kann beispielsweise Aluminium, ein sonstiges Metall, Kunststoff oder Holz aufweisen. Selbstverständlich kann jedes andere Formstabile Material zur Herstellung der vorderseitigen Abdeckplatte 25 vorgesehen sein. Für die Verwendung eines erfindungsgemäßen lichtdurchlässigen Verbundkörpers 1 als Fassadenelement ist es jedoch vorteilhaft, wenn die vorderseitige Abdeckplatte 25, sofern sie der Wetterseite zugewandt ist, ein witterungsbeständiges Material aufweist.

**Fig. 2** zeigt einen erfindungsgemäßen lichtdurchlässigen Verbundkörper in einer Schnittansicht entlang der Pfeile A-A der Fig. 1a. Der lichtdurchlässige Verbundkörper umfasst im Wesentlichen einen Lichtleitkörper 10 sowie eine vorderseitige Abdeckplatte 25 und eine rückseitige Abdeckplatte 20.

Der Lichtleitkörper 10 umfasst im Wesentlichen eine flächig ausgestaltete Basisplatte 11 mit einer Oberseite O und einer Unterseite U. An der Oberseite O sind eine Anzahl von Lichtleitstiften 15 im Wesentlichen senkrecht zur Basisplatte 11 angeordnet. Der Lichtleitkörper 10 ist in diesem Ausführungsbeispiel einteilig ausgestaltet. Der Lichtleitkörper 10 weist ein lichtleitendes Material, vorzugsweise Polymethylmethacrylat (PMMA) oder Glas, auf. Der Lichtleitkörper 10 kann in einem Spritzgussverfahren hergestellt werden.

Zumindest einige der Lichtleitstifte 15 weisen an dem der Basisplatte 11 abgewandten Ende einen axialen Überstand 17 auf, welcher vorzugsweise als zylinderförmiger Bolzen ausgestaltet ist. Der Bolzen 17 bildet zusammen mit dem der Basisplatte abgewandten Ende des Lichtleitstiftes 15 eine "Schulter" auf der die vorderseitige Abdeckplatte 25 aufgesteckt bzw. aufgelegt werden kann, sodass die Bolzen 17 in korrespondierende Aussparungen bzw. Bohrungen 26 der vorderseitigen Abdeckplatte 25 hineinragen. Die Bolzen 17 bzw. die entsprechenden Aussparungen 26 der vorderseitigen Abdeckplatte 25 sind vorzugsweise so ausgestaltet, dass die Bolzen 17 jeweils im Wesentlichen formschlüssig und/oder kraftschlüssig in die entsprechenden Aussparungen 26 der vorderseitigen Abdeckplatte 25 eingebracht werden können und die vorderseitige Abdeckplatte 25 dadurch im Wesentlichen formschlüssig und/oder kraftschlüssig mit dem Lichtleitkörper 10 verbinden. Dadurch wird eine besonders einfache Montage der Abdeckplatte 25 ermöglicht.

Es ist auch möglich, dass nur einige der Lichtleitstifte 15 einen entsprechenden Bolzen 17 aufweisen, sodass die vorderseitige Abdeckplatte 25 an diesen Bolzen lediglich aufliegt. Auf die Aussparungen bzw. Bohrungen 26 im Bereich der Lichtleitstifte ohne Bolzen kann hierbei verzichtet werden. Der Lichtleitstift 15 wirkt in diesem Bereich im Wesentlichen wie ein Widerstand, welcher ein Durchbiegen der vorderseitigen Abdeckplatte 25 weitestgehend verhindert.

In Fig. 2 ist ebenfalls eine rückseitige Abdeckplatte 20 gezeigt, welche ebenfalls eine Anzahl von Aussparungen bzw. Bohrungen 21 aufweist, wobei die Bohrungen 21 im Wesentlichen konzentrisch zu den an der Oberseite O angeordneten Lichtleitstiften angeordnet sind. An den Bohrungen 21 der rückseitigen Abdeckplatte 20 kann Licht an den Lichtleitkörper 10 gelangen bzw. in den Lichtleitkörper 10 eingebracht werden, welches an den Bolzen 17 austreten kann. Umgekehrt kann auch Licht an den Bolzen 17 eintreten und an der Rückseite des lichtdurchlässigen Verbundkörpers im Bereich der Bohrungen 21 der rückseitigen Abdeckplatte 20 austreten.

Wie in Fig. 2 ersichtlich, können die Aussparungen bzw. Bohrungen 21 der rückseitigen Abdeckplatte 20 unterschiedliche Durchmesser aufweisen. Ebenso können auch die Bolzen 17 an den Lichtleitstiften 15 jeweils einen unterschiedlichen Durchmesser aufweisen. Die Bohrungen 21 und 26 der rückseitigen Abdeckplatte 20 bzw. der vorderseitigen Abdeckplatte 25 sind hier im Wesentlichen als runde Bohrungen ausgestaltet. Die Aussparungen 21 und/oder 26 können auch eine andere Form aufweisen. Beispielsweise können die Aussparungen eine quadratische oder rechteckige Form aufweisen, was letztlich von den ästhetischen Anforderungen an den lichtdurchlässigen Verbundkörper abhängt.

In Fig. 2 ist ein lichtdurchlässiger Verbundkörper mit einer rückseitigen Abdeckplatte 20 gezeigt. In einer besonderen Ausführungsform der Erfindung kann auf der rückseitigen Abdeckplatte 20 auch verzichtet werden, sodass im Wesentlichen über den gesamten Bereich der Basisplatte 11 Licht eintreten bzw. austreten kann. Die vorderseitige Abdeckplatte 25 kann etwa aus einem Metall, beispielsweise Aluminium gefertigt sein. Die rückseitige Abdeckplatte 20 kann aus demselben Material wie die vorderseitige Abdeckplatte 25 oder aus einem anderen Material, etwa Holz oder Kunststoff, gefertigt sein.

In einer Ausführungsform der Erfindung können die vorderseitige und/oder die rückseitige Abdeckplatte lösbar auf den Lichtleitkörper aufgebracht sein, sodass die Abdeckplatte bei Bedarf auch abgenommen werden kann und / oder ggf. durch eine andere Abdeckplatte, etwa eine Abdeckplatte aus einem anderen Material ersetzt werden kann. Damit wird ein besonders flexibel einsetzbares System eines erfindungsgemäßen Verbundkörpers bereitgestellt.

Die Basisplatte 11 des Lichtleitkörpers 10 und die vorderseitige Abdeckplatte 25 bilden zusammen einen Hohlraum 30, welcher gemäß einer Ausführungsform der Erfindung mit einem Füllmaterial gefüllt sein kann bzw. ausgefüllt werden kann. Als Füllmaterial kann beispielsweise ein Dämmmaterial vorgesehen sein. Alternativ kann als Füllmaterial auch eine aushärtbare Vergussmasse, etwa Beton oder Kunststoff, vorgesehen sein.

**Fig. 3** zeigt ein weiteres Ausführungsbeispiel eines erfindungsgemäßen lichtdurchlässigen Verbundkörpers in einer Schnittansicht entlang der Pfeile A-A der Fig. 1a. Der lichtdurchlässige Verbundkörper 1 nach Fig. 3 unterscheidet sich von dem lichtdurchlässigen Verbundkörper nach Fig. 2 dadurch, dass die Basisplatte 11 des Lichtleitkörpers 10 eine Anzahl von Aussparungen, Durchbrüchen bzw. Bohrungen 14 aufweist, welche die Basisplatte vorzugsweise vollständig durchdringen. Die Bohrungen 14 der Basisplatte 11 sind insbesondere dann von Vorteil, wenn an der Unterseite U der Basisplatte 11 ebenfalls Lichtleitstifte 15 angeordnet sind, auf denen eine rückseitige Abdeckplatte 20 aufgebracht bzw. aufgesteckt werden kann, wie es beispielsweise mit Bezug auf Fig. 5 und Fig. 6 gezeigt ist. Die Bohrungen 14 der Basisplatte 11 können aber auch vorgesehen sein, wenn an der Unterseite U der Basisplatte 11 keine Lichtleitstifte vorgesehen sind und die rückseitige Abdeckplatte 20 direkt auf die Basisplatte 11 aufgebracht wird. Die Basisplatte 11 kann beispielsweise mittels einer Klebeverbindung an der Basisplatte 11 befestigt werden.

In dem in Fig. 3 gezeigten Beispiel sind an der vorderseitigen Abdeckplatte 25 und/oder an der rückseitigen Abdeckplatte 20 Befestigungsstifte 50 angeordnet, welche in den Bereich zwischen Abdeckplatte 25, 20 und Basisplatte 11 hineinragen. Die Befestigungsstift 50 können vorgesehen sein, sofern der Hohlraum 30 mit einem Füllmaterial aufgefüllt wird, die Abdeckplatte 25 bzw. 20 zusätzlich zu sichern, indem die Befestigungsstifte kraft- bzw. formschlüssig mit dem Füllmaterial verbunden sind. Bevorzugte Ausgestaltungen der Befestigungsstifte sind mit Bezug auf Fig. 10 gezeigt.

Fig. **4** zeigt eine weitere Ausgestaltung eines erfindungsgemäßen lichtdurchlässigen Verbundkörpers in einer Schnittansicht entlang der Pfeile A-A der Fig. 1a.

Die Basisplatte 11 weist eine Anzahl von Aussparungen bzw. Bohrungen 14 auf, welche die Basisplatte vollständig durchdringen. Auf die Bohrungen 14 kann aber auch verzichtet werden, wie beispielsweise in Fig. 2 ersichtlich. Die Basisplatte 11 weist an der Oberseite O eine Anzahl von Zapfen 12 auf, welche im Wesentlichen senkrecht zur Basisplatte angeordnet sind. Die Basisplatte 11 und die Zapfen 12 sind einteilig ausgestaltet, wobei die Basisplatte 11 mit den daran angeordneten Zapfen 12 in einem Spritzgussverfahren hergestellt werden kann.

An den Zapfen 12 ist jeweils ein Lichtleitstift 15 im Wesentlichen senkrecht zur Basisplatte 11 angeordnet und im Wesentlichen formschlüssig und/oder kraftschlüssig mit den Zapfen 12 verbunden. Lichtleitstifte 15 weisen an dem der Basisplatte 11 zugewandten Ende ein mit dem Zapfen 12 korrespondierendes Sackloch 13 auf, sodass der Lichtleitstift 15 auf den Zapfen 12 formschlüssig und/oder kraftschlüssig aufgesteckt werden kann, um ein selbstständiges Lösen des Lichtleitstiftes 15 von dem Zapfen 12 im Wesentlichen zu verhindern.

Der Lichtleitstift 15 weist an dem der Basisplatte 11 abgewandten Ende einen axialen Überstand auf, welcher als Bolzen 17 ausgestaltet ist. Der Bolzen 17 weist im Wesentlichen einen reduzierten Durchmesser bzw. eine reduzierte Kantenlänge auf. Nach dem Aufbringen bzw. Aufstecken der Lichtleitstifte 15 auf die Zapfen 12 kann die vorderseitige Abdeckplatte 25, welche mit dem Bolzen 17 korrespondierende Aussparungen bzw. Bohrungen 26 aufweist, auf die Lichtleitstifte 15 aufgebracht bzw. aufgesteckt werden, wie bereits mit Bezug auf Fig. 2 erläutert.

Sowohl die Lichtleitstifte 15 als auch die Basisplatte 11 mit ihren Zapfen 12 weisen im Wesentlichen ein lichtdurchlässiges bzw. lichtleitendes Material auf. Vorzugsweise wird als lichtdurchlässiges Material Polymethylmethacrylat (PMMA) oder Glas verwendet. Beispielsweise können die Basisplatte 11 aus Glas und die Lichtleitstifte 15 aus PMMA gefertigt sein.

An der Unterseite U der Basisplatte 11 ist eine rückseitige Abdeckplatte 20 angeordnet, wie bereits mit Bezug auf Fig. 2 und Fig. 3 gezeigt. Die rückseitige Abdeckplatte 20 weist eine Anzahl von Durchbrüchen bzw. Bohrungen 21 auf, welche im Wesentlichen konzentrisch zu den an der Oberseite oder Basisplatte 11 angeordneten Zapfen angeordnet sind. Auch hier können die Bohrungen 21 jeweils einen unterschiedlichen Durchmesser bzw. eine unterschiedliche Form aufweisen.

Ein wesentlicher Vorteil der in Fig. 4 gezeigten Ausführungsform des lichtdurchlässigen Verbundkörpers 1 bzw. des Lichtleitkörpers 10 liegt darin, dass die Basisplatte 11 und die Lichtleitstifte 15 getrennt voneinander und gegebenenfalls mit jeweils einem anderen Material hergestellt werden können. Ein weiterer wesentlicher Vorteil liegt darin, dass der Lichtleitkörper 10 in Abhängigkeit an die konkreten Anforderungen des lichtdurchlässigen Verbundkörpers flexibel konfiguriert werden kann. Beispielsweise können an nur einigen der Zapfen 12 entsprechende Lichtleitstifte 15 aufgesteckt werden und eine entsprechende mit den aufgesteckten Lichtleitstiften korrespondierende vordere Abdeckplatte 25 verwendet werden. Der Vorteil liegt darin, dass für verschiedene Ausgestaltungen des lichtdurchlässigen Verbundkörpers jeweils die gleiche Basisplatte 11 verwendet werden kann, was insbesondere die Herstellung der Basisplatte 11 vereinfacht, weil die Herstellung unterschiedlicher Basisplatten vermieden wird.

**Fig. 5** zeigt eine weitere Ausgestaltung eines erfindungsgemäßen lichtdurchlässigen Verbundkörpers in einer Schnittansicht entlang der Pfeile A-A der Fig. 1a. Die Basisplatte 11 entspricht im Wesentlichen der Basisplatte, wie sie in Fig. 3 gezeigt ist. Im Unterschied zu der Basisplatte nach Fig. 3 sind bei der Basisplatte nach Fig. 5 auch an der Unterseite U Lichtleitstifte 15 angeordnet, vorzugsweise konzentrisch zu den Lichtleitstiften 15 an der Oberseite O der Basisplatte 11. Bei dieser Ausgestaltung des Lichtleitkörpers 10 ist es vorteilhaft, wenn die Basisplatte 11 eine Anzahl von Aussparungen bzw. Bohrungen 14 aufweist, welche die Basisplatte vollständig durchdringen. Dadurch bilden die vorderseitige Abdeckplatte 25 und die rückseitige Abdeckplatte 20, welche wie die vorderseitige Abdeckplatte auf die rückseitig angeordneten Lichtleitstifte 15 aufgebracht bzw. aufgesteckt werden kann, bilden einen Hohlraum 30. Der Hohlraum 30 kann mit einem Füllmaterial, wie mit Bezug auf Fig. 2 beschrieben, ausgefüllt werden, wobei das Füllmaterial auch in die Bohrungen 14 der Basisplatte 11 gelangt, sodass eine stabile Verbindung des Füllmaterials im vorderseitigen Hohlraum mit dem Füllmaterial im rückseitigen Hohlraum ermöglicht wird.

Wie in Fig. 5 ersichtlich, können einige der Lichtleitstifte 15 auch einen unterschiedlichen Durchmesser aufweisen. Beispielsweise weist der dritte Lichtleitstift 15 an der Unterseite U der Basisplatte einen größeren Durchmesser auf als die restlichen Lichtleitstifte. Die Auswahl des Durchmessers der Lichtleitstifte 15 bzw. der Bolzen 17 hängt im Wesentlichen von den ästhetischen Anforderungen an den lichtdurchlässigen Verbundkörper ab. Der Durchmesser der Lichtleitstifte bzw. der Bolzen kann zwischen wenigen Millimetern und mehreren Zentimetern liegen.

**Fig. 6** zeigt eine besonders bevorzugte Ausführungsform eines erfindungsgemäßen lichtdurchlässigen Verbundkörpers in einer Schnittansicht entlang der Pfeile A-A der Fig. 1. Der Lichtleitkörper 10 entspricht im Wesentlichen dem in Fig. 4 gezeigten Lichtleitkörper. Im Unterschied zu dem in Fig. 4 gezeigten Lichtleitkörper weist die Basisplatte 11 auch an der Unterseite U Zapfen 12 auf, auf denen entsprechend ausgestaltete Lichtleitstifte 15 aufgesteckt werden. Auch hier kann die Basisplatte 11 getrennt von den Lichtleitstiften 15 hergestellt werden. Weil die Lichtleitstifte auf die Zapfen 12 der Basisplatte 11 aufgesteckt werden, kann die Basisplatte je nach Anforderung unterschiedlich konfiguriert werden.

In den zuvor genannten Ausführungsformen der Erfindung weist die Basisplatte 11 ein lichtdurchlässiges bzw. lichtleitendes Material auf. Es kann von Vorteil sein, wenn die Basisplatte 11 lediglich im Bereich der Zapfen 12 bzw. im Bereich der Lichtleitstifte 15 ein lichtdurchlässiges bzw. lichtleitendes Material aufweist.

**Fig. 7** zeigt die Detailansicht A1 aus Fig. 6. Gezeigt ist hier in einer vergrößerten Darstellung das der Basisplatte 11 abgewandte Ende eines Lichtleitstiftes 15 mit einem Zapfen 17 sowie einer an dem Zapfen 17 aufgesteckten Abdeckplatte 25. Die Abdeckplatte 25 kann auf der der Basisplatte 11 zugewandten Seite bzw. Oberfläche eine Abdichtung 40 aufweisen. Die Abdichtung 40 kann auf der gesamten Oberfläche der Abdeckplatte 25 aufgebracht sein. Alternativ kann die Abdichtung 40 auch nur im Bereich der Aussparung bzw. Bohrung 26 der Abdeckplatte 25 aufgebracht sein.

Die Abdichtung 40 kann entweder vor dem Aufbringen bzw. Aufstecken der Abdeckplatte auf die Lichtleitelemente 15 auf die Abdeckplatte aufgebracht werden oder vor dem Aufstecken der Abdeckplatte auf die Lichtleitstifte 15 aufgebracht werden.

**Fig. 8a** und **Fig. 8b** zeigen jeweils alternative Ausgestaltungen eines Lichtleitstiftes 15. Der Lichtleitstift 15 nach Fig. 8a weist im Wesentlichen eine zylindrische Form auf. Der Bolzen 17 ist ebenfalls im Wesentlichen zylindrisch ausgestaltet. Alternativ kann der Lichtleitstift 15 auch einen quadratischen oder rechteckigen Querschnitt aufweisen. Ebenfalls kann auch der Bolzen 17 einen quadratischen oder rechteckigen Querschnitt aufweisen. Andere Querschnitte für den Lichtleitstift 15 und/oder für den Bolzen 17 sind möglich.

Der Lichtleitstift nach Fig. 8b weist einen nach oben hin verjüngende bzw. konische Form auf, was bei der Herstellung eines einteilig ausgestalteten Lichtleitkörpers, wie mit Bezug auf Fig. 2 gezeigt, von Vorteil ist, da der Lichtleitkörper besonders einfach aus einem Spritzgusswerkzeug entnommen werden kann. Der Bolzen 17 weist hingegen eine zylindrische Form auf. Der Bolzen 17 kann auch hier einen rechteckigen, quadratischen oder einen anderen geeigneten Querschnitt aufweisen, wobei allerdings der Durchmesser bzw. die Seitenlängen über die gesamte Höhe gleichbleiben, um ein kraftschlüssiges Aufbringen bzw. Aufstecken der Abdeckplatte auf die Bolzen 17 zu gewährleisten.

**Fig. 9** zeigt eine bevorzugte Weiterbildung eines Bolzens 17 eines Lichtleitstiftes 15. Das freie Ende des Bolzens 17 weist eine leichte Abschrägung 19 auf, sodass der Bolzen 17 an seinem freien Ende eine sogenannte Kegelkuppe bildet. Dadurch wird das Aufstecken der Abdeckplatte auf den Bolzen 17 erleichtert.

Die Abdeckplatte 25 bzw. die Bohrungen der Abdeckplatte weisen ebenfalls eine mit der Abschrägung 19 des Bolzens 17 korrespondierende Abschrägung 29 auf, sodass nach dem Aufbringen der Abdeckplatte auf den Bolzen 17 um den Bolzen umlaufende Vertiefungen bzw. Spalten vermieden werden, in denen sich beispielsweise Schmutz absetzen kann.

**Fig. 10** zeigt eine Abdeckplatte 20, 25 mit daran angeordneten Befestigungsstiften 50a, 50b, 50c. In einer Ausgestaltung weist der Befestigungsstift 50a an dem freien Ende ein Widerhackenelement 51 auf. In einer weiteren Ausgestaltung weist der Befestigungsstift 50b eine oder mehrere Bohrungen 52 auf, welche den Befestigungsstift 50b vorzugsweise vollständig durchdringen. In einer noch weiteren Ausgestaltung weist der Befestigungsstift 50c sowohl einen Widerhackenelement 51 als auch zumindest eine Bohrung 52 auf. Mit Hilfe der Widerhackenelemente 51 bzw. der Bohrung 52 wird die Abdeckplatte 20, 25, sofern der Hohlraum 30 zwischen Abdeckplatte und Basisplatte 11 ein Füllmaterial aufweist, im Wesentlichen formschlüssig mit dem Füllmaterial verbunden, um ein unbeabsichtigtes Lösen der Abdeckplatte von dem Lichtleitkörper weitestgehend zu verhindern.

**Fig. 11a** und **Fig. 11b** zeigen unterschiedliche Ausgestaltungen eines Lichtleitstif tes 15 in einer perspektivischen Ansicht. Fig. 11a zeigt einen zylindrischen Lichtleitstift 15 mit einem zylindrischen Bolzen 17. Fig. 11b zeigt einen Lichtleitstift 15 mit einem im Wesentlichen quadratischen Querschnitt und einem Bolzen 17, welcher ebenfalls einen im Wesentlichen quadratischen Querschnitt aufweist.

**Fig. 12** zeigt eine vergrößerte Ansicht eines Zapfens 12 bzw. eines Bolzens 17. An dem Zapfen 12 bzw. Bolzen 17 kann ein Dichtungselement oder ein Sicherungssring 60 angeordnet sein. Vorzugsweise weist der Zapfen 12 bzw. Bolzen 17 eine umlaufende Nut 61 zur Aufnahme des Dichtungselementes bzw. Sicherungsringes 60 auf. Das Dichtungselement kann etwa ein elastischer O-Ring sein. Als Sicherungsring kann beispielsweise ein Sprengring vorgesehen sein. Mit Hilfe des Dichtungselementes kann der Hohlraum des lichtdurchlässigen Verbundkörpers weitestgehend abgedichtet werden. Auf eine Abdichtung 40, wie sie mit Bezug auf Fig. 7 beschrieben ist, kann verzichtet werden.

Die Abdeckplatte 20, 25 kann in den Bohrungen 21, 26 eine mit dem Dichtungselement bzw. Sicherungsring 60 korrespondierenden Nut 62 aufweisen. Ferner kann auch das Sackloch 13 des Lichtleitstiftes 15 eine radiale Nut zur Aufnahme des Dichtungselementes und/oder des Sicherungsringes aufweisen.

Das Dichtungselement und/oder der Sicherungsring 60 weisen vorzugsweise ein transparentes, besonders bevorzugt ein lichtleitendes Material auf, um den optischen Eindruck des lichtdurchlässigen Verbundkörpers nicht zu beeinflussen.

Mit dem Sicherungsring 60, welcher als Sprengring ausgestaltet sein kann, wird eine besonders stabile Befestigung der Abdeckplatte an den Bolzen 17 erreicht. Hierzu ist es ausreichend, wenn lediglich einige der Lichtleitstifte 15 einen entsprechenden Sprengring aufweisen.

**Fig. 13** zeigt einen erfindungsgemäßen lichtdurchlässigen Verbundkörper 1 in einer perspektivischen Ansicht. Der lichtdurchlässige Verbundkörper umfasst einen Lichtleitkörper 10, welcher aus einer Basisplatte 11 mit an der Oberseite O und der Unterseite U angeordneten Lichtleitstiften 15 aufweist, sowie eine obere Abdeckplatte 25 und eine untere Abdeckplatte 20. Die obere und die untere Abdeckplatte 25, 20 weisen jeweils Aussparungen bzw. Bohrungen auf, welche mit den Bolzen 17 der Lichtleitstifte korrespondieren, um die Abdeckplatte 25, 20 auf die Bolzen bzw. auf die Lichtleitstifte 15 aufstecken zu können. Ferner weist die Basisplatte 11 eine Anzahl von Bohrungen 14 auf, welche die Basisplatte vorzugsweise vollständig durchdringen.

Der zwischen der oberen Abdeckplatte 25 und der unteren Abdeckplatte 20 gebildete Hohlraum kann mit einem Füllmaterial, vorzugsweise ein Dämmmaterial ausgefüllt werden.

Wenn an den Abdeckplatten Abdichtungen 40 (vgl. Fig. 7) und/oder Dichtungselemente 60 (vgl. Fig. 12) vorgesehen sind, kann auf ein Füllmaterial auch vollständig verzichtet werden. Die obere Abdeckplatte 25 kann etwa ein Metall, vorzugsweise Aluminium, aufweisen. Die untere Abdeckplatte 20 kann beispielsweise Holz aufweisen. Damit lässt sich der lichtdurchlässige Verbundkörper auch als Fassadenelement verwenden, wobei die obere Abdeckplatte 25 wetterseitig angeordnet ist. Damit wird ein lichtdurchlässiger Verbundkörper bereitgestellt, welcher als Fassadenelement wetterseitig vor Witterungseinflüssen geschützt ist und welcher raumseitig eine besonders ansprechende Ästhetik aufweist.

### Bezugszeichenliste

- 1: Licht durchlässiger Verbundkörper
- 10: Lichtleitkörper
- 11: Basisplatte des Lichtleitkörpers
- 12: Zapfen (vorzugsweise zylinderförmig) an der Basisplatte
- 13: Sackloch bzw. mit dem Zapfen korrespondierende Ausnehmung (vorzugsweise zylinderförmig) des Lichtleitstiftes
- 14: Aussparung, Durchbruch bzw. Bohrung an der Basisplatte
- 15: Lichtleitstifte des Lichtleitkörpers
- 17: Bolzen am Lichtleitstift (axialer Überstand von reduziertem Durchmesser bzw. reduzierter Kantenlänge)
- 19: Abschrägung des Bolzens (Kegelkuppe)
- 20: rückseitige Abdeckplatte
- 21: Aussparung, Durchbruch bzw. Bohrung an der rückseitigen Abdeckplatte
- 25: vorderseitige Abdeckplatte
- 26: Aussparung, Durchbruch bzw. Bohrung an der vorderseitigen Abdeckplatte
- 29: mit der Abschrägung des Bolzens korrespondierende Abschrägung der Abdeckplatte
- 30: Hohlraum
- 40: Abdichtung
- 50, 50a, 50b, 50c: Befestigungsstifte
- 51: Widerhakenelemente der Befestigungsstifte
- 52: Bohrungen in den Befestigungsstiften
- 60: Dichtungselement (z.B. O-Ring) oder Sicherungsring (z.B. Sprengring) am Zapfen und / oder Bolzen
- 61: am Zapfen und / oder Bolzen umlaufende Nut zur Aufnahme des Dichtungselements und / oder Sicherungsringes
- 62: mit dem Dichtungselement / Sicherungsring korrespondierende Nut (radiale Nut) in dem Sackloch und/oder in der Aussparung der Abdeckplatten
- A-A: Schnitt A-A
- A1: Detailansicht
- O: Oberseite der Basisplatte
- U: Unterseite der Basisplatte

## Patentansprüche

1. Lichtdurchlässiger Verbundkörper (1), umfassend einen Lichtleitkörper (10) und eine erste Abdeckplatte (25), wobei
- der Lichtleitkörper (10) eine im Wesentlichen flächig ausgestaltete Basisplatte (11) mit einer Oberseite (O) und einer Unterseite (U) umfasst, wobei an der Oberseite (O) eine Anzahl von Lichtleitstiften (15) im Wesentlichen senkrecht zur Basisplatte (11) angeordnet sind, wobei zumindest einige der Lichtleitstifte (15) an dem der Basisplatte (11) abgewandten Ende einen axialen Überstand (17) aufweisen, welcher vorzugsweise als zylinderförmiger Bolzen ausgestaltet ist,
- die erste Abdeckplatte (25) eine Anzahl von mit den axialen Überständen (17) korrespondierenden Durchbrüchen (26) aufweist, und
- die erste Abdeckplatte (25) an den der Basisplatte (11) abgewandten Enden der Lichtleitstifte (15) aufgesetzt ist, sodass die axialen Überstände (17) jeweils im Wesentlichen formschlüssig und / oder kraftschlüssig mit dem korrespondierenden Durchbruch (26) verbunden sind,
**dadurch gekennzeichnet, dass**
an der Unterseite (U) der Basisplatte (11) eine zweite Abdeckplatte (20) angeordnet ist, wobei die zweite Abdeckplatte (20) eine Anzahl von Durchbrüchen (21) aufweist, welche im Wesentlichen konzentrisch zu den an der Oberseite (O) der Basisplatte (11) angeordneten Lichtleitstiften (15) angeordnet sind.

2. Verbundkörper nach dem vorhergehenden Anspruch, wobei die Basisplatte (11) auf der Oberseite eine Anzahl von Zapfen (12) aufweist, wobei die Lichtleitstifte (15) an dem der Basisplatte (11) zugewandten Ende ein Sackloch (13) aufweisen, welche jeweils einen Zapfen (12) aufnehmen, und wobei die Zapfen (12) im Wesentlichen formschlüssig und / oder kraftschlüssig mit dem Sackloch (13) des jeweiligen Lichtleitstiftes (15) verbunden sind.

3. Verbundkörper Anspruch 2, wobei die Durchbrüche (21) der zweiten Abdeckplatte (20) im Wesentlichen konzentrisch zu den Zapfen (12) angeordnet sind.

4. Verbundkörper nach einem der vorhergehenden Ansprüche, wobei die Unterseite (U) der Basisplatte (11) im Wesentlichen symmetrisch zur Oberseite (O) der Basisplatte ausgestaltet ist und wobei an der Unterseite (U) eine Anzahl von Lichtleitstiften (15) vorgesehen sind, welche im Wesentlichen wie die Lichtleitstifte (15) an der Oberseite (O) entsprechend an der Unterseite (U) angeordnet sind.

5. Verbundkörper nach dem vorhergehenden Anspruch, wobei die Durchbrüche (21) der zweiten Abdeckplatte (25) mit den axialen Überständen (17) der an der Unterseite (U) angeordneten Lichtleitstiften (15) korrespondieren, und die zweite Abdeckplatte (20) an den der Basisplatte (11) abgewandten Enden der Lichtleitstifte (15) aufgesetzt ist, sodass die axialen Überstände (17) jeweils im Wesentlichen formschlüssig und / oder kraftschlüssig mit dem korrespondierenden Durchbruch (21) verbunden sind, und / oder wobei die erste Abdeckplatte (25) und / oder die zweite Abdeckplatte (20) lösbar auf Lichtleitstifte (15) aufgesetzt sind.

6. Verbundkörper nach einem der vorhergehenden Ansprüche, wobei auf den der Basisplatte (11) zugewandten Seiten der ersten Abdeckplatte (25) und / oder der zweiten Abdeckplatte (20) zumindest im Bereich der Durchbrüche (26, 21) eine Abdichtung (40) aufgebracht ist.

7. Verbundkörper nach einem der vorhergehenden Ansprüche, wobei an den der Basisplatte (11) zugewandten Seiten der ersten Abdeckplatte (25) und / oder der zweiten Abdeckplatte (20) zumindest ein Befestigungsstift (50) angeordnet ist, welcher in den Bereich zwischen Abdeckplatte (25, 20) und Basisplatte (11) hineinragt, wobei der Befestigungsstift (50) vorzugsweise Widerhakenelemente (51) und /oder Bohrungen (52) aufweisen kann.

8. Verbundkörper nach einem der vorhergehenden Ansprüche, wobei der durch die Abdeckplatten (20, 25) oder der durch eine Abdeckplatte (20, 25) und die Basisplatte (11) gebildete Hohlraum (30) mit einem Füllmaterial, vorzugsweise ein Dämmmaterial oder Beton ausgefüllt ist.

9. Verbundkörper nach einem der vorhergehenden Ansprüche, wobei die Lichtleitstifte (15) und die Zapfen (12) ein lichtleitendes Material, vorzugsweise Polymethylmethacrylat (PMMA) oder Glas, aufweisen, und wobei die Basisplatte (11) zumindest im Bereich der Zapfen (12) ein lichtleitendes Material aufweist.

10. Verbundkörper nach einem der vorhergehenden Ansprüche, wobei die Basisplatte (11) eine Anzahl von Bohrungen (14) aufweist.

11. Verfahren zur Herstellung eines lichtdurchlässigen Verbundkörpers (1), insbesondere eines Verbundkörpers nach einem der vorhergehenden Ansprüche, wobei
- an der Oberseite (O) und / oder Unterseite (U) einer im Wesentlichen flächig ausgestalteten Basisplatte (11) eine Anzahl von Lichtleitstifte (15) im Wesentlichen senkrecht zur Basisplatte (11) angeordnet werden, wobei zumindest einige der Lichtleitstifte (15) an dem der Basisplatte (11) abgewandten Ende einen axialen Überstand (17) aufweisen, welcher vorzugsweise als zylinderförmiger Bolzen ausgestaltet ist, und
- eine erste Abdeckplatte (25), welche eine Anzahl von mit den axialen Überständen (17) korrespondierenden Durchbrüchen (26) aufweist, an den der Basisplatte (11) abgewandten Enden der Lichtleitstifte (15) aufgesetzt wird, sodass die axialen Überstände (17) jeweils im Wesentlichen formschlüssig und / oder kraftschlüssig mit dem korrespondierenden Durchbruch (26) verbunden sind,
**dadurch gekennzeichnet, dass**
an der Unterseite (U) der Basisplatte (11) eine zweite Abdeckplatte (20) angeordnet wird, wobei die zweite Abdeckplatte (20) eine Anzahl von Durchbrüchen (21) aufweist, welche im Wesentlichen konzentrisch zu den an der Oberseite (O) der Basisplatte (11) angeordneten Lichtleitstiften (15) angeordnet sind.

12. Verfahren nach Anspruch 11, wobei auf der Oberseite (O) und / oder Unterseite (U) der Basisplatte (11) eine Anzahl von Zapfen (12) vorgesehen werden, wobei die Lichtleitstifte (15) an dem der Basisplatte (11) zugewandten Ende ein Sackloch (13) aufweisen, welche jeweils einen Zapfen (12) aufnehmen, und wobei die Zapfen (12) im Wesentlichen formschlüssig und / oder kraftschlüssig mit dem Sackloch (13) des jeweiligen Lichtleitstiftes (15) verbunden werden.

13. Verfahren nach Anspruch 11 oder 12, wobei vor dem Aufsetzen der Abdeckplatten (25, 20) auf den der Basisplatte (11) zugewandten Seiten der Abdeckplatten (25, 20) zumindest im Bereich der Durchbrüche (26, 21) eine Abdichtung (40) aufgebracht wird.

14. Verfahren nach einem der Ansprüche 11 bis 13, wobei nach dem Aufsetzen der Abdeckplatten (25, 20) der durch die Abdeckplatten (20, 25) oder der durch eine Abdeckplatte (20, 25) und die Basisplatte (11) gebildete Hohlraum (30) mit einem Füllmaterial, vorzugsweise ein Dämmmaterial und / oder Beton, ausgefüllt wird.

## Claims

1. Translucent composite body (1) comprising a light guide body (10) and a first covering plate (25), whereby
- the light guide body (10) comprises a substantially flat base plate (11) with an upper side (O) and a lower side (U), whereby a number of light guide pins (15) is placed on the upper side (O) substantially perpendicularly to the base plate (11), whereby at least a few of the light guide pins (15) has a part jutting out axially (17) that is preferably configured as a cylindrical bolt at the end facing away from the base plate (11),
- the first covering plate (25) has a number of openings (26) corresponding with the parts jutting out axially (17) and
- the first covering plate (25) is mounted at the ends of the light guide pins (15) that are facing away from the base plate (11) so that the parts jutting out axially (17) are connected positively and/or non-positively with the corresponding opening (26),
**characterized in that**
a second covering plate (20) is placed on the lower side (U) of the base plate (11), whereby the second covering plate (20) has a number of openings (21) which are placed substantially concentrically to the light guide pins (15) placed on the upper side (O) of the base plate (11).

2. Composite body according to the preceding claim, whereby the base plate (11) has a number of studs (12) on the upper side, whereby the light guide pins (15) have a blind hole (13) at the end facing away from the base plate (11) that receives respectively a stud (12) and whereby the studs (12) are connected positively and/or non-positively with the blind hole (13) of the respective light guide pin (15).

3. Composite body according to claim 2, whereby the openings (21) of the second covering plate (20) are placed substantially concentrically to the studs (12).

4. Composite body according to one of the preceding claims, whereby the lower side (U) of the base plate (11) is configured substantially symmetrically to the upper side (O) of the base plate and whereby a number of light guide pins (15) that are placed substantially like the light guide pins (15) on the upper side (O) is provided on the lower side (U).

5. Composite body according to the preceding claim, whereby the openings (21) of the second covering plate (25) correspond to the parts jutting out axially (17) of the light guide pins (15) placed on the lower side (U) and the second covering plate (25) is mounted on the ends of the light guide pins (15) that are facing away from the base plate (11) so that the parts jutting out axially (17) are connected positively and/or non-positively with the corresponding opening (21) and/or whereby the first covering plate (25) and/or the second covering plate (20) is removably mounted on light guide pins (15).

6. Composite body according to one of the preceding claims, whereby at least a seal (40) is applied on the sides of the first covering plate (25) and/or of the second covering plate (20) that are facing away from the base plate (11) at least in the area of the openings (26, 21).

7. Composite body according to one of the preceding claims, whereby at least one fastening pin (50) that penetrates into the area between the covering plate (25, 20) and the base plate (11) is placed on the sides of the covering plate (25) and/or of the second covering plate (20) that are facing the base plate (11), whereby the fastening pin (50) can have preferably barb elements (51) and/or bores.

8. Composite body according to one of the preceding claims, whereby the hollow space (30) formed by the covering plates (25, 20) or by a covering plate (25, 20) and the base plate (11) is filled with a filling material, preferably an insulation material or concrete.

9. Composite body according to one of the preceding claims, whereby the hollow space (30) and the studs (12) have a light guiding material, preferably polymethylacrylate (PMMA) or glass and whereby the base plate (11) has a light guiding material at least in the area of the studs (12).

10. Composite body according to one of the preceding claims, whereby the base plate (11) has a number of bores (14).

11. Method for producing a translucent composite body (1), preferably a composite body according to one of the preceding claims, whereby
- a number of light guide pins (15) is placed on the upper side (O) and/or lower side (U) substantially perpendicularly to the base plate (11), whereby at least a few of the light guide pins (15) has a part jutting out axially (17) that is preferably configured as a cylindrical bolt at the end facing away from the base plate (11) and
- a first covering plate (25) that has a number of openings (26) corresponding with the parts jutting out axially (17) is mounted at the ends of the light guide pins (15) that are facing away from the base plate (11) so that the parts jutting out axially (17) are connected positively and/or non-positively with the corresponding opening (26),
**characterized in that**
a second covering plate (20) is placed on the lower side (U) of the base plate (11), whereby the second covering plate (20) has a number of openings (21) which are placed substantially concentrically to the light guide pins (15) placed on the upper side (O) of the base plate (11).

12. Method according to claim 11, whereby a number of studs (12) is provided on the upper side (O) and/or the lower side (U) of the base plate (11), whereby a number of pegs (12) is provided on the lower side (O) and/or the lower side (U) of the base plate (11), whereby the light guide pins (15) have a blind hole (13) at the end facing the base plate (11) that receives respectively a stud (12) and whereby the studs (12) are connected positively and/or non-positively with the blind hole (13) of the respective light guide pin (15).

13. Method according to claim 11 or 12, whereby a seal (40) is applied before mounting the covering plates (25, 20) on the sides of the covering plates (25, 20) facing the base plate (11) at least in the area of the openings (26, 21).

14. Method according to one of the claims, whereby the hollow space (30) formed by the covering plates (25, 20) or by a covering plate (20, 25) and the base plate (11) is filled with a filling material, preferable an insulation material and/or concrete after mounting the covering plates (25, 20).

## Revendications

1. Corps composite perméable à la lumière (1) comprenant un corps conducteur de lumière (10) et une première plaque de recouvrement (25).
- le corps conducteur de lumière (10) comprenant une plaque de base configurée essentiellement plate (11) avec un côté supérieur (O) et un côté inférieur (U), un certain nombre de broches conductrices de lumière (15) étant placées sur le côté supérieur (O) substantiellement perpendiculairement à la plaque de base (11), au moins quelques unes des broches conductrices de lumière (15) présentent, à l'extrémité opposée à la plaque de base (11), une partie débordant axialement (17) qui est configurée, de préférence, comme un boulon de forme cylindrique,
- la première plaque de recouvrement (25) présentent un certain nombre de perçages (26) qui correspondent aux parties débordant axialement (17) et
- la première plaque de recouvrement (25) étant posée aux extrémités des broches conductrices de lumière (15) opposées à la plaque de base (11) si bien que les parties débordant axialement (17) sont reliées respectivement substantiellement par complémentarité de forme et/ou par adhérence au perçage correspondant (26),
**caractérisé en ce**
**qu'**une seconde plaque de recouvrement (20) est placée sur le côté inférieur (U) de la plaque de base (11), la seconde plaque de recouvrement (20) présentent un certain nombre de perçages (21) qui sont placés substantiellement de manière concentrique par rapport aux broches conductrices de lumière (15) placées sur le côté supérieur (O) de la plaque de base (11).

2. Corps composite selon la revendication précédente, la plaque de base (11) présentant, sur le côté supérieur, un certain nombre de tourillons (12), les broches conductrices de lumière (15) présentant, à l'extrémité tournée vers la plaque de base (11), un trou borgne (13) qui loge respectivement un tourillon (12) et les tourillons (12) étant reliés substantiellement par complémentarité de forme et/ou par adhérence au trou borgne (13) de la broche conductrice de lumière respective (15).

3. Corps composite selon la revendication 2, les perçages (21) de la seconde plaque de recouvrement (20) étant placés substantiellement concentriques par rapport aux tourillons (12).

4. Corps composite selon l'une des revendications précédentes, le côté inférieur (U) de la plaque de base (11) étant configuré substantiellement symétrique par rapport au côté supérieur (O) de la plaque de base et un certain nombre de broches conductrices de lumière (15) qui sont placées sur le côté inférieur (U) substantiellement comme les broches conductrices de lumière (15) sur le côté supérieur (O) de manière correspondante étant prévu sur le côté inférieur (U).

5. Corps composite selon la revendication précédente, les perçages (21) de la seconde plaque de recouvrement (20) correspondant aux parties débordant axialement (17) des broches conductrices de lumière (15) placées sur le côté inférieur (U) et la seconde plaque de recouvrement (20) étant posée aux extrémités des broches conductrices de lumière (15) opposées à la plaque de base (11) si bien que les parties débordant axialement axiaux (17) sont reliées respectivement substantiellement par complémentarité de forme et/ou par adhérence au perçage correspondant (21) et/ou la première plaque de recouvrement (25) et/ou la seconde plaque de recouvrement (20) étant posée de manière amovible sur des broches conductrices de lumière (15).

6. Corps composite selon l'une des revendications précédentes, une étanchéité (40) étant appliquée sur les côtés de la première plaque de recouvrement (25) et/ou de la seconde plaque de recouvrement (20) tournés vers la plaque de base (11) au moins dans la zone des perçages (26, 21).

7. Corps composite selon l'une des revendications précédentes, au moins une broche de fixation (50) qui pénètre dans la zone entre la plaque de couverture (25, 20) et la plaque de base (11) étant placée sur les côtés de la première plaque de recouvrement (25) et/ou de la seconde plaque de recouvrement (20) tournés vers la plaque de base (11), la broche de fixation (50) pouvant présenter de préférence des éléments de barbelures (51) et/ou des forures (52).

8. Corps composite selon l'une des revendications précédentes, l'espace creux (30) formé par les plaques de recouvrement (20, 25) ou par une plaque de recouvrement (20, 25) et la plaque de base (11) étant rempli avec un matériau de remplissage, de préférence un matériau isolant ou du béton.

9. Corps composite selon l'une des revendications précédentes, les broches conductrices de lumière (15) et les tourillons (12) présentant un matériau conducteur de lumière, de préférence du polyméthylacrylate (PMMA) ou du verre et la plaque de base (11) présentant un matériau conducteur de lumière au moins dans la zone des tourillons (12).

10. Corps composite selon l'une des revendications précédentes, la plaque de base (11) présentant un certain nombre de forures (14).

11. Procédé pour la fabrication d'un corps composite perméable à la lumière (1), en particulier d'un corps composite selon l'une des revendications précédentes,
- qu'un certain nombre de broches conductrices de lumière (15) étant placées sur le côté supérieur (O), et/ou le côte inférieur d'une plaque de base configurée essentiellement plate (11) substantiellement perpendiculairement à la plaque de base (11), au moins quelques unes des broches conductrices de lumière (15) présentant, à l'extrémité opposée à la plaque de base (11), une partie débordant axialement (17) qui est configurée, de préférence, comme un boulon de forme cylindrique et
- qu'une première plaque de recouvrement (25) qui présente un certain nombre de perçages (26) qui correspondent aux parties débordant axialement (17) étant posée aux extrémités des broches conductrices de lumière (15) opposées à la plaque de base (11) si bien que les parties débordant axialement (17) sont reliées respectivement substantiellement par complémentarité de forme et/ou par adhérence au perçage correspondant (26), **caractérisé en ce**
**qu'**une seconde plaque de recouvrement (20) est placée sur le côté inférieur (U) de la plaque de base (11), la seconde plaque de recouvrement (20) présentent un certain nombre de perçages (21) qui sont placés substantiellement de manière concentrique par rapport aux broches conductrices de lumière (15) placées sur le côté supérieur (O) de la plaque de base (11).

12. Procédé selon la revendication 11, un certain nombre de tourillons (12) étant prévu sur le côté supérieur (0) et/ou le côté inférieur (U) de la plaque de base (11), les broches conductrices de lumière (15) présentant, à l'extrémité tournée vers la plaque de base (11), un trou borgne (13) qui loge respectivement un tourillon (12) et les tourillons (12) étant reliés substantiellement par complémentarité de forme et/ou par adhérence au trou borgne (13) de la broche conductrice de lumière respective (15).

13. Procédé selon la revendication 11 ou 12, une étanchéité étant appliquée au moins dans la zone des perçages (26, 21) avant de poser les plaques de recouvrement (25, 20) sur les côtés des plaques de recouvrement (25, 20) qui sont tournés vers la plaque de base (11).

14. Procédé selon l'une des revendications 11 à 13, après avoir posé les plaques de recouvrement (225, 20) l'espace creux (30) formé par les plaques de recouvrement (20, 25) ou par une plaque de recouvrement (20, 25) et la plaque de base (11) étant rempli avec un matériau de remplissage, de préférence un matériau isolant ou du béton.
